# EUROPÄISCHE PATENTSCHRIFT

(11) **EP 0 119 399 B1**
(45) Veröffentlichungstag und Bekanntmachung des Hinweises auf die Patenterteilung: **21.09.1988**
(21) Anmeldenummer: 84100600.0
(22) Anmeldetag: 20.01.1984
(51) Int. Cl.: B24C 5/06

(54) **Schleuderrad zum Abstrahlen von Strahlmitteln auf zu bearbeitende Werkstücke**
Impeller wheel for projecting abrasive blasts on work pieces to be treated
Roue à hélices pour la projection de matériaux abrasifs sur des pièces à usiner

(30) Priorität: 19.03.1983 DE 3309941
(43) Veröffentlichungstag der Anmeldung: 26.09.1984
(73) Patentinhaber: MESSER GRIESHEIM GMBH, D-60314 Frankfurt (DE)
(72) Erfinder: Grund, Peter, D-4006 Erkrath 2 (DE); Holz, Peter, D-5172 Linnich (DE)

(56) Entgegenhaltungen:
- DE-A- 2 461 106
- US-A- 2 314 069
- US-A- 2 493 215
- US-A- 3 242 615
- US-A- 3 348 339
- US-A- 3 936 979

## Beschreibung

Die Erfindung betrifft ein Schleuderrad zum Abstrahlen von Strahlmitteln auf zu bearbeitende Werkstücke.

Die Strahltechnik ist seit langem bekannt. Sie wird eingesetzt zum Entgraten von Formteilen, zum Aufrauhen, Verdichten, Entrosten, Entzundern, Entlacken und Entschichten von Oberflächen, zum Trennen verschiedener Materialien, Schälen von Lebensmitteln und Zerkleinern. Manche Strahlbehandlungen sind nur mit zusätzlicher Wärme - oder Kältezufuhr möglich, z. B. das Flammstrahlen, das Kaltentgraten von Elastomeren, das Entlacken von Lackiergehängen, Transportaufnehmern und Gitterrosten, das Kaltzerkleinern und das Kaltschälen von Lebensmitteln. Bei allen Anwendungsfällen wird eine große Strahlfläche mit gleicher kinetischer Strahlenergie und Strahldichte verlangt.

Dies wird aber mit den heute verwendeten Schleuderrädern nicht optimal erreicht. Diese Schleuderräder sind verhältnismäßig einfach aufgebaut und bestehen im Prinzip aus zwei parallelen Scheiben, zwischen denen Wurfschaufeln angeordnet sind. Bei den Wurfschaufeln handelt es sich um in radialer Richtung angeordnete Leisten, deren Schleuderfläche eben oder allenfalls schwach profiliert ist. Die Innenflächen der beiden Scheiben sind so geformt, daß sie einen V-förmigen Spalt bilden und somit vom Zentrum aus ihren Abstand zueinander nach außen hin vergrößern. Hierdurch wird ein Winkel a zwischen den Scheiben bestimmt. Das Strahlmittel wird hierbei bevorzugt in der Rotationsebene des Schleuderrades abgestrahlt, während links und rechts von der Rotationsebene Strahldichte und Strahlenergie stark nachlassen. Das Strahlbild der gesamten vom Strahlmittel beaufschlagten Fläche ist daher sehr ungleichmäßig Während in der Mitte der Fläche eine sehr intensive Strahlwirkung und Aufschlaghäufigkeit erreicht werden, fallen diese zu den Rändern hin stark ab. Dies ist für die Bearbeitung empfindlicher Werkstücke und für das Abstrahlen von Flächen sehr nachteilig, da einerseits viel Ausschuß anfällt, d.h. Werkstücke, die zu stark oder ungleichmäßig bestrahlt wurden, andererseits viele Werkstücke nachbearbeitet werden müssen, die nämlich nur unzureichend der Strahlwirkung ausgesetzt waren. Nachteilig ist dies ferner bei allen Strahlbehandlungen, die mit Wärme- oder Kältezufuhr durchgeführt werden, weil hierbei die Wärme bzw. Kälte schlecht ausgenutzt wird. Die Werkstücke müssen nämlich, beispielsweise bei Kältezufuhr viel stärker abgekühlt werden, als dies bei gleichmäßiger Strahlwirkung erforderlich ist. Man benutzt daher Vorrichtungen, bei denen die bestrahlten Werkstücke während des Strahlens bewegt und umgewälzt werden. Solche Vorrichtungen sind beispielsweise bekannt aus DE-C-2 516 721 und DE-A-2 650 202. Durch diese bekannten Einrichtungen wird zwar sichergestellt, daß die Werkstücke umgewälzt werden und ihre Oberflächen dadurch gleichmäßig dem Strahlmittel ausgesetzt werden. Es kann jedoch nicht erreicht werden, daß alle Werkstücke gleichmäßig durch Zonen hoher Strahldichte und Strahlenenergie und geringer Strahldichte und Strahlenergie bewegt werden. Abgesehen davon ist bei vielen Werkstücken, insbesondere bei großflächigen, eine solche Eigenbewegung der Werkstücke nicht möglich.

Die DE-A-3 110 062 zeigt ein Schleuderrad, bei dem die Wurfschaufeln paarweise gegen die Rotationsebene schräggestellt sind. Das Strahlmittel wird daher auf eine breitere Fläche abgestrahlt und die Mitte der bestrahlten Fläche wird nicht mehr so stark beaufschlagt. Die Intensität der auftreffenden Strahlteilchen ist jedoch noch immer unterschiedlich in der Mitte und in den Randzonen der bestrahlten Fläche.

Gemäß der DE-A-2 461 105 soll ein breiteres Strahlbild und eine gleichmäßige Intensität mit Hilfe eines Schleuderrades erzielt werden, welches Wurfschaufeln mit besonderen Steuerflächen besitzt. Im Gegensatz zu üblichen Wurfschaufeln mit gleichmäßigen Wurfflächen werden durch die Steuerflächen die Wurfflächen abgestuft, was zu starkem Verschleiß an den Stellen der Steuerflächen führen kann, auf welche die Strahlteilchen auftreffen.

Der Erfindung liegt daher die Aufgabe zugrunde, ein Schleuderrad zum Abstrahlen von Strahlmittel auf zu bearbeitende Werkstücke zu schaffen, welches es ermöglicht, unter Beibehaltung des herkömmlichen, verschleißfesten Wurfschaufeltyps die Strahlfläche nicht nur zu verbreitern und die Strahldichte in der Mitte und in den Randbezirken der Strahlfläche anzunähern, sondern auch die Strahlintensität der einzelnen Strahlgutteilchen in allen Bereichen der Strahlfläche weitgehend gleich zu machen.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen. Eine vorteilhafte Ausführungsform der Erfindung ist im Anspruch 2 angegeben.

Mit dem erfindungsgemäßen Schleuderrad wird ein Strahlbild erhalten, das sozusagen entzerrt ist. Infolge der Krümmung der Wurfschaufeln wird die hohe Konzentration des Strahlmittels in der Mitte der bestrahlten Fläche, wie an sich bekannt, vermieden, indem ein großer Teil des Strahlmittels zu den Seiten der bestrahlten Fläche abgestrahlt wird. Als zusätzlicher Vorteil ergibt sich hierbei, daß bei sonst gleichen Bedingungen die Breite der bestrahlten Fläche vergrößert wird, da infolge der gekrümmten Wurfschaufeln der Auswurfwinkel vergrößert wird.

Durch die gleichmäßige Strahlwirkung ergibt sich darüber hinaus ein wirtschaftlicherer Einsatz von Wärme- oder Kälteträgern, sofern diese zusätzlich durch das Schleuderrad eingeführt werden.

Durch die konkave Ausbildung der Austrittskante gemäß der Erfindung wird erreicht, daß die Geschwindigkeits komponente senkrecht zur bestrahlten Fläche überall gleich ist. Dies ist besonders beim Strahlen großflächiger Werkstücke wichtig, wenn deren Oberfläche ein möglichst gleichmäßiges Aussehen erreichen soll. In der bevorzugten Ausführungsform besitzt das erfindungsgemäße Schleuderrad nur die geringstmögliche Anzahl von Wurfschaufeln, nämlich sechs. Da die Schleuderräder vielfach als Schweißkonstruktionen gefertigt werden, stellt dies die billigste Lösung dar. Sie ist aber für die meisten Anwendungsfälle völlig ausreichend. Für Sonderfälle können jedoch auch Schleuderräder mit einer größeren Anzahl von Wurfschaufeln eingesetzt werden.

Ein Ausführungsbeipiel der Erfindung soll anhand der beigefügten Zeichnungen erläutert werden.

Es zeigen:
Fig. 1 einen Querschnitt durch ein Schleuderrad eintlang der Linie D - D in Fig.2,
Fig. 2 einen Schnitt durch das Schleuderrad entlang der Linie A - A in Fig.1,
Fig. 3 die Ansicht B - B von Fig. 1 in abgewickelter Form,
Fig. 4 einen Schnitt entlang der Linie C - C in Fig. 1 in abgewickelter Form.

Das in Fig. 1 - 4 dargestellte Schleuderrad besteht aus den beiden Scheiben 4 und 5, zwischen denen die Wurfschaufeln 1, 2, 3 angeordnet sind, sowie der Nabe 6. Die Laufrichtung des Schleuderrades ist durch Pfeile 7 angegeben.

Das Schleuderrad besitzt drei verschiedene Arten von Wurfschaufeln, die nachfolgend zur Unterscheidung als gerade Wurfschaufeln 1, rechte Wurfschaufeln 2 und linke Wurfschaufeln 3 bezeichnet sind. Wie aus Fig. 2 ersichtlich, liegen die Wurfschaufeln einer Art jeweils einander gegenüber. In Fig. 1 ist zusätzlich eine bestrahlte Fläche 8 dargestellt.

Das Strahlmittel gelangt durch die der Nabe 6 gegenüberliegende Öffnung in das Schleuderrad und wird von den Schleuderflächen der Wurfschaufeln erfaßt. Die geraden Wurfschaufeln 1 besitzen die Schleuderflächen 9, die rechten Wurfschaufeln 2 die Schleuderflächen 10 und die linken Wurfschaufeln 3 die Schleuderflächen 11.

Die Scheiben 4 und 5 bilden einen sich von innen nach außen erweiternden V-förmigen Spalt. Die Innenflächen der Scheiben stehen somit unter einem Winkel a zueinander.

Die geraden Wurfschaufeln 1 sind in bekannter Weise als gerade Leisten ausgebildet. Sie können jedoch auch anders profiliert sein, alle bekannten Konstruktionen kommen hierfür in Frage. Die geraden Wurfschaufeln 1 schleudern das Strahlmittel bevorzugt in Richtung der Rotationsebene 12. Die bestrahlte Fläche 8 wird daher bevorzugt in der Mitte getroffen, während ihre Randbezirke nur unzureichend mit Strahlmittel beaufschlagt werden.

Die Schleuderflächen der übrigen Wurfschaufeln sind konkav gekrümmt. Die Krümmungsachsen der Schleuderflächen sind in den Zeichnungen durch die Linien i2-a2 bzw. i3-a3 dargestellt. "i" steht hierbei für innen und "a" für außen, es sind dies die Durchstoßpunkte der Krümmungsachsen durch die inneren und äußeren zylindrischen Rotationsflächen des Schleuderrades. Während in Fig. 3 die Krümmungsachsen i2-a2 und i3-a3 in räumlich richtiger Anordnung dargestellt sind, sind sie in Fig. 1 in die Schnittebene geklappt. Die Krümmungsachsen sind unter einem spitzen Winkel gegen die Rotationsebene 12 geneigt, der spitze Winkel ist jedoch größer als der halbe Winkel a. Der Verlauf der Krümmungsachsen i2-a2 und i3-a3 ist spiegelbildlich.

Durch die Krümmung der Schleuderflächen wird erreicht, daß die Wurfschaufeln 2 das Strahlmittel bevorzugt unter einem spitzen Winkel zur Rotationsebene 12 auf die bestrahlte Fläche 8 strahlen. Die Wurfschaufeln 3 strahlen das Strahlmittel entsprechend bevorzugt zur anderen Seite der Fläche 8 ab. Als wesentlicher Vorteil ergibt sich hierdurch eine sehr gleichmäßige Verteilung des Strahlmittels auf die bestrahlte Fläche 8. Als zusätzlicher Vorteil ergibt sich, daß der Auswurfwinkel größer wird als der durch den V-förmigen Spalt zwischen den Scheiben 4 und 5 bestimmte Winkel a, wie insbesondere aus Fig. 1 ersichtlich ist. Darin stellen die Pfeile 13 die Flugbahn des Strahlmittels auf die Fläche 8 dar. Der größere Auswurfwinkel entspricht ungefähr dem Winkel, den die beiden Krümmungsachsen i2-a2 und i3-a3 einschließen.

Wie insbesondere aus Fig. 1 ersichtlich ist, haben die Austrittskanten 14, 15, 16 der Wurfschaufeln 1, 2, 3 erfindungsgemäß eine konkave, zur Rotationsachse hin gerichtete Form. Dies dient zum Ausgleich der Aufprallenergie des Strahlmittels. Wirksam für die Strahlwirkung ist vor allem die senkrecht auf die Fläche 8 wirkende Kraftkomponente Wegen des größeren Durchmessers hat ein vom Rande der Austrittskante 14 abgeschleudertes Strahlmittelteilchen eine größere Abwurfgeschwindigkeit als ein von der Mitte der Austrittskante 14 abgeschleudertes Teilchen, da wegen der konkaven Form in der Mitte der Abwurfdurchmesser kleiner ist. Die senkrecht auf die Fläche 8 gerichtete Geschwindigkeits- und damit Kraftkomponenten sind jedoch in beiden Fällen zumindest annähernd gleich.

Das erfindungsgemäße Schleuderrad kann selbstverständlich auch in Einrichtungen genutzt werden, in denen das Strahlmittel an Reflektoren umgelenkt wird, wie sie beispielsweisen DE-A-2 650 202 zeigt. Der dort gezeigte kegelförmige Reflektor kann zusätzlich eine konvexe oder konkave Krümmung erhalten, um die Strahlmitteldichte zu optimieren. In Sonderfällen, z. B. bei großen zu bestrahlenden Werkstücken mit Durchbrüchen, können auch unterhalb der bestrahlten Arbeitsfläche Reflektoren angeordnet werden, die das durch die Durchbrüche hindurch fliegende Strahlenmittel zurück auf das Werkstück schleudern. Bei sehr hartem Strahlmittel, beispielsweise Stahlkies, können die Wurfschaufeln durch eine Auftragsschweißung zusätzlich gepanzert werden.

Der optimale Verlauf der konkaven Krümmung der Schleuderflächen der Wurfschaufeln gemäß der Erfindung muß in der Regel empirisch ermittelt werden. Wesentliche Einflußgrößen sind hierbei vor allem die Art des verwendeten Strahlmittels, z. B. Stahl- oder Kunststoffpartikel und deren äußere Form, sowie die Rotationsgeschwindigkeit des Schleuderrades. Die Krümmungsachen können auch in sich selbst leicht gekrümmt sein, so daß die Schleuderflächen in zwei Ebenen konkav gekrümmt sind. Hierdurch können die Strahlmittelteilchen zusätzlich beschleunigt oder verzögert werden, um die Strahlwirkung zu beeinflussen.

## Patentansprüche

1. Schleuderrad zum Abstrahlen von Strahlmitteln auf zu bearbeitende Werkstücke, bestehend aus zwei Scheiben (4, 5), welche einen sich von innen nach außen erweiternden, einen Winkel a bestimmenden V-förmigen Spalt bilden, und zwischen den Scheiben angeordneten Wurfschaufeln (1, 2, 3), wobei die Wurfschaufeln in drei verschiedenen Arten ausgebildet sind und bei gleichmäßiger symmetrischer Verteilung Wurfschaufeln einer Art jeweils einander gegenüberliegen, wobei die Schleuderflächen (9) der ersten Art von Wurfschaufeln (1) in an sich bekannter Weise so geformt sind, daß sie das Strahlmittel symmetrisch zur Rotationsebene (12) abstrahlen, die Schleuderflächen (10) der zweiten Art von Wurfschaufeln (2) konkav gekrümmt sind mit einer Krümmungsachse (i2-a2) , die unter einem spitzen Winkel, der größer als a/2 ist, gegen die Rotationsebene geneigt ist und die Schleuderflächen (11) der dritten Art von Wurfschaufeln (3) entsprechend gekrümmt sind, jedoch mit einer gegen die andere Seite der Rotationsebene geneigten Krümmungsachse (13-a3) dadurch gekennzeichnet,
daß die zwischen den Scheiben (4, 5) befindlichen Austrittskanten (14,15,16) der Wurfschaufeln kontinuierlich gekrümmt konkav ausgebildet sind.

2. Schleuderrad nach Anspruch 1, gekennzeichnet durch seine 6 Wurfschaufeln.

## Claims

1. Shot-blasting wheel for the blasting of blasting media onto workpieces to be machined, consisting of two discs (4, 5), which form a V-shaped gap widening from inside to outside and defining an angle a, and of casting blades (1, 2, 3) arranged between the discs, the casting blades being of three different types of design and casting blades of the same type being arranged opposite one another in even symmetrical distribution, the centrifugal blasting surfaces (9) of the first type of casting blades (1) being shaped in a way known per se such that the blasting medium is blasted symmetrically to the plane of rotation (12), the centrifugal blasting surfaces (10) of the second type of casting blades (2) being concavely curved with an axis of curvature (i2-a2) which is inclined at an acute angle, which is greater than a/2, towards the plane of rotation and the centrifugal blasting surfaces (11) of the third type of casting blades (3) being curved correspondingly but with an axis of curvature (13-a3) inclined towards the other side of the plane of rotation, characterized in that the delivery edges (14, 15, 16) of the casting blades between the discs (4, 5) are designed as continuously concavely curved.

2. Shot-blasting wheel according to claim 1, characterized by its 6 casting blades.

## Revendications

1. Rotor de projection pour projeter des jets d'agent de projection sur des pièces à traiter, rotor composé de deux disques (4, 5) qui forment entre eux un intervalle à section en V définissant un angle a allant en s'élargissant de l'intérieur vers l'extérieur et des pales de projection (1, 2, 3) placées entre les disques, les pales ayant trois formes différentes et suivant une répartition symétrique régulière, les pales d'un type sont chaque fois opposées, les surfaces de projection (9) du premier type de pales (1) étant courbées de manière connue de façon à émettre l'agent de projection symmetriquement par rapport au plan de rotation (12), les surfaces de projection (10) du second type de pales de projection (2) étant courbées de manière concave avec un axe de courbure (i2-a2) faisant un angle aigu supérieur à l'angle a/2 par rapport au plan de rotation et les surfaces de projection (11) du troisième type de pales de projection (3) étant courbées de manière correspondante avec toutefois un axe de courbure (i3-a3) incliné en sens opposé par rapport au plan de rotation, rotor caractérisé en ce que les arêtes de sortie (14, 15, 16) entre les disques (4, 5) pour les pales de projection sont de forme concave à courbure continue.

2. Rotor selon la revendication 1, caractérisé en ce qu'il comporte six pales de projection.
